# EUROPÄISCHE PATENTSCHRIFT

(11) **EP 3 809 047 B1**
(45) Veröffentlichungstag und Bekanntmachung des Hinweises auf die Patenterteilung: **20.03.2024**
(21) Anmeldenummer: 20182294.7
(22) Anmeldetag: 25.06.2020
(51) Int. Cl.: F24C 15/20, B01D 35/143

(54) **VERFAHREN ZUR BESTIMMUNG EINES FILTERWECHSELZEITPUNKTS EINES FILTERSUBSTRATS EINES DUNSTABZUGSYSTEMS, FILTERBOX UND ANORDNUNG MINDESTENS ZWEIER FLUIDISCH MITEINANDER VERBUNDENER FILTERBOXEN**
METHOD FOR DETERMINING A FILTER EXCHANGE TIME POINT OF A FILTER SUBSTRATE OF AN EXTRACTOR SYSTEM, FILTER BOX AND ARRANGEMENT OF AT LEAST TWO FILTER BOXES WITH FLUID CONNECTION
PROCÉDÉ DE DÉTERMINATION D'UN MOMENT DE REMPLACEMENT DE FILTRE D'UN SUBSTRAT DE FILTRE D'UN SYSTÈME DE HOTTE ASPIRANTE, BOÎTIER DE FILTRE ET AGENCEMENT D'AU MOINS DEUX BOÎTIERS DE FILTRE RACCORDÉ FLUIDIQUEMENT L'UN À L'AUTRE

(30) Priorität: 12.09.2019 DE 102019124548
(43) Veröffentlichungstag der Anmeldung: 21.04.2021
(73) Patentinhaber: Naber Holding GmbH & Co. KG, 48529 Nordhorn (DE)
(72) Erfinder: Naber, Hans-Joachim, 48527 Nordhorn (DE)
(74) Vertreter: Angerhausen, Christoph

(56) Entgegenhaltungen:
- DE-A1-102010 001 547
- DE-A1-102017 127 229

## Beschreibung

Die Erfindung betrifft ein Verfahren zur Bestimmung eines Filterwechselzeitpunkts eines Filtersubstrats eines Dunstabzugsystems, wobei das Filtersubstrat von einem zu filternden Fluid durchströmt wird. Die Erfindung betrifft weiterhin eine Filterbox eines Dunstabzugssystems sowie eine Anordnung mindestens zweier fluidisch miteinander verbundener Filterboxen.

Filterboxen werden vielfach zur Reinigung oder Behandlung von Fluiden wie Gasen oder Flüssigkeiten eingesetzt. Beispielhaft werden Filterboxen in Dunstabzugssystemen in Küchen verwendet, um die in den Wrasen enthaltenen Geruchsmoleküle abzuscheiden. Mit zunehmender Einsatzdauer des Filtersubstrats kann der Filterwirkungsgrad abnehmen und/oder der Druckverlust über das Filtersubstrat zunehmen. Das Filtersubstrat muss daher nach einer gewissen Benutzungsdauer ausgetauscht werden.

Eine Vorrichtung zur Bestimmung eines Filterwechselzeitpunkts ist beispielhaft aus der US 4,050,291 A bekannt, die eine Bestimmung eines Filterzustands basierend auf Messungen des Druckverlusts über ein Filtersubstrat lehrt.

Die US 5,668,535 A lehrt einen Filterzustandssensor, bei dem ein beheizter Thermistor in einem Filterbypass angeordnet und ein Leuchtmelder mit dem Thermistor in Reihe geschaltet ist. Je mehr Material sich am Filtersubstrat ansammelt, desto mehr Fluid strömt durch den Bypass und desto stärker kühlt sich der Thermistor ab. Damit verringert sich dessen elektrischer Widerstand und ein in Reihe geschaltete Leuchtmelder leuchtet auf.

Die WO 2006/077190 A1 und die WO 2007/125003 A1 lehren Betriebsstundenzähler, d.h. Vorrichtungen zum Erfassen der Dauer der Filterdurchströmung. Nach Überschreiten eines Schwellwerts wird ein Signal ausgegeben, das einen Filterwechselzeitpunkt anzeigt. Nachteilig ist, dass ein Zählen der Betriebsstunden die tatsächliche Filterbelastung nur ungenau angeben kann. So kann das Volumen des das Filtersubstrat durchströmenden Fluids für unterschiedliche Betriebsstunden stark unterschiedlich sein, z.B. wenn die Abzugsgeschwindigkeit einer Dunstabzugshaube einstellbar ist. Ein weiteres Verfahren ist aus der DE 10 2017 127 229 A1 bekannt.

Dem erfindungsgemäßen Verfahren liegt deshalb die Aufgabe zu Grunde, ein Verfahren zur Bestimmung eines Filterwechselzeitpunkts eines Filtersubstrats in einer Filterbox bereitzustellen, das den Filterwechselzeitpunkt auch bei unterschiedlichen Volumen- bzw. Strömungsgeschwindigkeiten genau angibt und damit eine effizientere Ausnutzung des Filtersubstrats erlaubt.

Diese Aufgabe wird durch ein Verfahren mit den Merkmalen des Anspruchs 1 gelöst. Der nebengeordnete Anspruch 9 betrifft eine entsprechende Filterbox und der nebengeordnete Anspruch 15 eine entsprechend Anordnung aus mindestens zwei Filterboxen. Vorteilhafte Ausgestaltungen sind jeweils in den Unteransprüchen dargelegt.

Demgemäß weist das Verfahren zur Bestimmung eines Filterwechselzeitpunkts eines Filtersubstrats eines Dunstabzugsystems die Schritte auf:
a. Erfassen eines einen Belastungsgrad des Filtersubstrats kennzeichnenden Werts und Hinterlegen des kennzeichnenden Werts in einem Datenspeicher abgespeicherter Werte in festgelegten Zeitintervallen, falls ein Schwellwert überschritten ist;
b. Durchführen einer Klasseneinteilung der abgespeicherten Werte nach Häufigkeit der abgespeicherten Werte und zu festgelegten Auswertungszeitpunkten in mindestens zwei Klassen und Bestimmen einer Anzahl abgespeicherter Werte jeder Klasse, wobei entweder
   i. die Klassen mit einer Summenkurve der Häufigkeit der abgespeicherten Messwerte eingeteilt werden, wobei die Summenkurve der kumulierten relativen Häufigkeit entspricht, so dass die Summenkurve einen Minimalwert von S = 0 bzw. 0 % und einen Maximalwert von S = 1 bzw. 100 % aufweist, wobei die Einteilung der Klassen durch die Klassen trennende Grenzwerte durchgeführt wird, wobei Intervallenden zweier benachbarter Klassen aus einer Umkehrung der Summenkurve mit in die Umkehrung eingesetztem Grenzwert bestimmt wird, und die Summenkurve aus den abgespeicherten Werten erstellt wird, oder
   ii. die Klassen durch Bestimmung den Klassen entsprechender Spannweiten eingeteilt werden, wobei die Spannweiten mittels eines maximalen und eines minimalen Werts der abgespeicherten Werte ermittelt werden, wobei die Klasseneinteilung der abgespeicherten kennzeichnenden Werte folgende Schritte aufweist:
      1. Ermitteln des maximalen und des minimalen Werts der abgelegten Werte;
      2. Berechnen einer Gesamtspannweite durch Subtraktion des minimalen Werts von dem maximalen Wert;
      3. Unterteilen der Gesamtspannweite in die jeweiligen Klassen, wobei die Gesamtspannweite lückenlos in Spannweiten Si der jeweiligen Klassen eingeteilt ist.;
c. Bestimmen einer gewichteten Anzahl Werte durch Gewichtung der Anzahl der abgespeicherten Werte pro Klasse mit klassenspezifischen Gewichtungsfaktoren, wobei die Gewichtungsfaktoren einem Verhältnis einer Belastung und einer Normalbelastung des Filtersubstrats entsprechen, wobei Klassen, in die eine höhere Filterbelastung repräsentierende abgespeicherte Werte eingeteilt sind, höhere Gewichtungsfaktoren als Klassen, in die eine niedrigere Filterbelastung repräsentierende abgespeicherte Werte eingeteilt sind, aufweisen;
d. Bestimmen eines laufenden Belastungsgrads des Filtersubstrats mittels der gewichteten Anzahl Werte durch Aufsummation der gewichteten Anzahl Werte;
e. Überprüfen, ob der laufende Belastungsgrad einen Grenzwert überschreitet; und
f. Ausgeben eines Signals zur Anzeige des Filterwechselzeitpunkts, falls der laufende Belastungsgrad den Grenzwert überschreitet.

Bei Überschreitung des Grenzwerts des laufenden Belastungsgrads kann ein Signal zur Anzeige bzw. Signalisierung des Filterwechselzeitpunkts ausgegeben werden. In einer Ausführungsform kann der laufende Belastungsgrad durch Summation des laufenden Belastungsgrads und der gewichteten Anzahl Messwerte bestimmt werden. Besonders bevorzugt können die abgespeicherten Werte in drei Klassen eingeteilt werden. Es sind aber auch beliebig viele Klassen denkbar.

Es kann eine gleitende Klasseneinteilung vorgenommen werden, wodurch ein verschmutztes Filtersubstrat (=weniger Volumenstrom) berücksichtigt werden kann.

Mit dem Begriff "Erfassen" kann ein Messen von Größen, z.B. eine Messung fluktuierender und/oder instantan gemessener Größen, gemeint sein. Der Begriff "Erfassen" kann aber auch eine zeitliche Mittelung derselben, zu unterschiedlichen Zeitpunkten gemessener Größe, umfassen. Es kann auch vorgesehen sein, dass mit "Erfassen" eine Transformation, eine Umrechnung, ein Mapping oder eine Abbildung z.B. mittels einer geeigneten Formel oder eine Kombination einer oder mehrerer gemessener Größen zum gleichen, zu unterschiedlichen und/oder mehreren Zeitpunkten umfasst.

Der einen Belastungsgrad des Filtersubstrats kennzeichnenden Wert kann mit einer Frequenz von 1/min erfasst und in einem Datenspeicher abgespeicherter Werte hinterlegt werden, falls der Schwellwert überschritten ist.

Die bei dem Erfassen des Werts der den Belastungsgrad des Filtersubstrats kennzeichnenden Werte können entweder
a. gemessene, die Strömungsgeschwindigkeit einer das Filtersubtrat durchströmenden Fluids kennzeichnenden Messwerte, vorzugsweise Temperaturwerte, Widerstandswerte und/oder Spannungswerte, oder gemessene flüchtige organische Verbindungen, oder
b. zeitlichen Mittelwerten gemessenener, die Strömungsgeschwindigkeit eines das Filtersubtrat durchströmenden Fluids kennzeichnende Messwerte, vorzugsweise Temperaturwerte, Widerstandswerte und/oder Spannungswerte, oder zeitliche Mittelwerte gemessener flüchtiger organischer Verbindungen
entsprechen oder aufweisen.

Der kennzeichnende Wert kann ein momentaner (bzw. instantaner) Wert oder ein Mittelwert sein oder aufweisen. Ein Messen eines zeitlichen Mittelwerts kann dabei ein Messen instantaner Werte und anschließende Mittelwertbildung der gemessenen instantanen Werte umfassen. Die Mittelwertbildung kann überlappend oder gleitend oder für jeweils verschiedene Zeitintervalle durchgeführt werden. Sind beispielsweise 120 instantane Werte (zu unterschiedlichen Zeitpunkten) gemessen worden, so kann ein erster Mittelwert (d.h. ein erster den Belastungsgrad des Filtersubstrats kennzeichnenden Wert) die aus dem 1. bis 60. instantanen Wert und ein zweiter Mittelwert (d.h. ein zweiter den Belastungsgrad des Filtersubstrats kennzeichnenden Wert) aus dem 30. bis 90. instantanen Wert gebildet werden. Es kann aber auch vorgesehen sein, den ersten Mittelwert aus dem 1. bis 60. instantanen Wert und den zweiten Mittelwert aus dem 61. bis 120. instantanen Wert zu bilden. Die Bestimmung des Mittelwerts kann vorzugsweise arithmetisch, aber auch geometrisch, harmonisch, gewichtet, logarithmisch, exponentiell oder in sonstiger geeigneter Form erfolgen. Der Schwellwert Ms kann mit einem instantan gemessenen Wert verglichen werden. Auch wenn der kennzeichnende Wert ein Mittelwert ist oder aufweist, kann vorgesehen sein, den Schwellwert Ms mit dem in die Berechnung des Mittelwerts einfließenden, instantan gemessenen Wert zu vergleichen. Damit kann sichergestellt werden, dass alle in den Mittelwert einfließenden Werte größer als der Schwellwert Ms sind. Es kann aber auch vorgesehen sein, dass der Mittelwert mit dem Schwellwert Ms verglichen wird.

Bevorzugt kann vorgesehen sein, dass sich die jeweiligen Spannweiten nicht überlappen. Es kann aber auch vorgesehen sein, dass einige oder alle der Spannweiten mit mindestens einer anderen Spannweite überlappen. Bevorzugt kann die Gesamtspannweite lückenlos in die jeweiligen Spannweiten unterteilt werden.

Bei der Klasseneinteilung mittels Spannweiten können die abgespeicherten kennzeichnenden Werte bevorzugt in drei Klassen eingeteilt werden, wobei der Schritt der Unterteilung der Gesamtspannweite die folgenden Schritte aufweisen kann:
a. Unterteilung der Gesamtspannweite in eine der ersten Klasse entsprechenden erste Spannweite, wobei die erste Spannweite ein Intervall [minimaler Wert; minimaler Wert + d₁ * Gesamtspannweite) aufweist, wobei vorzugsweise d₁ einen Wert im Bereich 0,1 bis 0,4 aufweist und/oder der Gewichtungsfaktor der ersten Klasse vorzugsweise einen Wert im Bereich 0,2 - 0,6 aufweist;
b. Unterteilung der Gesamtspannweite in eine der zweiten Klasse entsprechenden zweiten Spannweite, wobei die zweite Spannweite ein Intervall [minimaler Wert + d₁ * Gesamtspannweite; maximaler Wert - d₂ * Gesamtspannweite] aufweist, wobei vorzugsweise d₂ und d₃ jeweils einen Wert im Bereich 0,1 bis 0,4 aufweisen und/oder der der Gewichtungsfaktor der zweiten Klasse vorzugsweise einen Wert im Bereich 0,8 - 1,2 aufweist;
c. Unterteilung der Gesamtspannweite in eine der dritten Klasse entsprechenden dritten Spannweite, wobei die dritte Spannweite ein Intervall (maximaler Wert - d₄ * Gesamtspannweite; maximaler Wert] aufweist, wobei vorzugsweise d4 einen Wert im Bereich 0,1 bis 0,4 aufweist und/oder der Gewichtungsfaktor der dritten Klasse vorzugsweise einen Wert im Bereich 1,3 - 1,7 aufweist.

Bevorzugt können die Werte von di, d₂, d₃ und d₄ derart gewählt sein, dass sich weder die jeweiligen Spannweiten (und damit Klassen) überlappen, noch dass sich weitere Intervalle zwischen den jeweiligen Spannweiten ergeben. In anderen Worten kann bevorzugt die Gesamtspannweite lückenlos und eindeutig in die jeweiligen Spannweiten aufgeteilt werden.

Zur Durchführung des Verfahrens kann jeder Sensor geeignet sein, der eine für die Strömungsgeschwindigkeit charakteristische Größe messen kann. In einer bevorzugten Ausführungsform können die die Strömungsgeschwindigkeit eines das Filtersubstrats durchströmenden Fluids kennzeichnenden Werte durch ein thermisches Anemometer gemessen werden, wobei das thermische Anemometer im Constant-Current Verfahren oder im Constant-Temperature Verfahren betrieben werden kann. Das Anemometer kann auch im Constant-Voltage Verfahren betrieben werden. Bevorzugt kann das thermische Anemometer eine Sonde aufweisen. Die Sonde kann einen Heißdraht oder einen Heißfilm aufweisen. Das erfindungsgemäße Verfahren ist aber auch mit Sensoren ausführbar, die die Strömungsgeschwindigkeit auf andere Art z.B. thermisch, optisch, mechanisch, akustisch oder auf sonstige Weise messen. Es kann aber auch vorgesehen sein, flüchtige organische Verbindungen (VOC) oder zeitliche Mittelwerte gemessener VOC als die den Belastungsgrad des Filtersubstrats kennzeichnenden Werte mittels einem oder mehreren geeigneten Sensoren zu messen bzw. zu erfassen.

Bevorzugt weist das Messen eines einen Belastungsgrad des Filtersubstrats kennzeichnenden Werts das Messen einer an einem Sensor abfallenden Spannung und das Messen einer an einem Vergleichssensor abfallenden Spannung auf, wobei der kennzeichnende Wert unter Bilden einer Differenz der gemessenen Spannungen bestimmt wird. Es kann vorgesehen sein, dass der kennzeichnende Wert der Differenz der gemessenen Spannungen entspricht. Es kann aber auch vorgesehen sein, dass der kennzeichnende Wert einem Mittelwert mehrerer Differenzen der gemessenen Spannungen entspricht. Ebenso alternativ kann die Auswertung auch über eine Auswertung des Signalgradienten erfolgen.

Bevorzugt kann der Vergleichssensor in einem nicht von dem Fluid durchströmten Bereich der Filterbox angeordnet sein. Damit kann durch Bilden der Differenz der an dem Sensor und dem Vergleichssensor abfallenden Spannungen der Einfluss der Umgebungstemperatur ermittelt und gegebenenfalls herausgerechnet werden. Besonders bevorzugt können der Vergleichssensor und der Sensor baugleich sein, d.h. können insbesondere die gleichen Dimensionen und gleichen Materialien aufweisen. Es kann auch mehr als ein Sensor und/oder Vergleichssensor vorgesehen sein. Insbesondere kann damit selbst bei Ausfall eines Sensors oder ggf. mehrerer Sensoren eine Messung der Durchströmungsgeschwindigkeit oder einer die Durchströmungsgeschwindigkeit kennzeichnenden Größe sichergestellt sein.

Vorteilhafterweise kann nach Überschreiten des Schwellwerts erst nach Ablauf einer Wartezeit der den Belastungsgrad eines Filtersubstrats kennzeichnende Wert hinterlegt werden, wobei die Wartezeit bevorzugt mindestens 100 Sekunden, besonders bevorzugt mindestens 120 Sekunden betragen kann. Da sich bei einer Änderung der Überströmung des Sensors die Temperatur des Sensors in der Regel nicht sofort, sondern über einen gewissen Zeitraum ändert, d.h. erst nach einiger Zeit asymptotisch einen Gleichgewichtszustand erreicht, kann die Messgenauigkeit erhöht werden. Damit kann der in dem Datenspeicher hinterlegte bzw. abgespeicherte Wert in guter Näherung dem sich im Gleichgewichtszustand einstellenden Wert der gemessenen Größe entsprechen. Als vorteilhaft hat sich eine Wartezeit von mindestens 120 Sekunden erwiesen. Weiterhin kann vorgesehen sein, nach Erreichen der Wartezeit nochmals ein Überschreiten des Schwellwerts zu überprüfen und nur dann den kennzeichnenden Wertin dem Datenspeicher zu hinterlegen, wenn der Schwellwert überschritten ist. Damit kann sichergestellt werden, dass nur solche Werte erfasst werden, die den Schwellwert überschreiten. Insbesondere kann es vorteilhaft sein, kennzeichnende Werte nicht sofort nach dem Erkennen einer Strömung, z.B. nach einem Anschalten einer Dunstabzugshaube, zu hinterlegen, um falsche Werte aufgrund des Anlaufens der Dunstabzugshaube zu vermeiden und damit die tatsächliche Filterbelastung genauer ermitteln zu können.

Es kann auch vorgesehen sein, die Wartezeit auf die Frequenz, mit der Werte hinterlegt bzw. abgespeichert werden, oder eine erwartete ununterbrochene Filterdurchströmungsdauer anzupassen. Insbesondere bei sehr kurzen Durchströmungsdauern in Kombination mit langen Zeitintervallen einer Nicht-Durchströmung kann eine Verkürzung der Wartezeit vorteilhaft sein. Gleichermaßen kann bei einer langen Durchströmungsdauer, unterbrochen von kurzen Intervallen der Nicht-Durchströmung, eine längere Wartezeit vorgesehen sein. Es kann auch vorgesehen sein, eine Wartedauer vor dem Hinterlegen eines Werts vorzusehen, wenn sich der kennzeichnende Wert, z.B. die gemessene Spannung oder deren Differenz, stark ändert, beispielsweise wenn sie sich zwischen zwei Messzeitpunkten um mehr als 20 % ändert.

Eine Wartedauer vor dem Hinterlegen eines Werts kann auch dann vorgesehen sein, wenn eine Änderung der Strömung, insbesondere der Strömungsgeschwindigkeit, durch einen Benutzer oder einen Regler ausgelöst wird, beispielsweise wenn ein Benutzer den Betriebszustand z.B. einer Dunstabzugshaube ändert bzw. eine Änderung vorgibt.

Bevorzugt kann zu jedem festgelegten Auswertungszeitpunkt eine neue Klasseneinteilung der seit einem vorherigen Auswertungszeitpunkt abgespeicherten Werte durchgeführt werden wobei nach einer Summation der laufenden effektiven Durchströmung und der gewichteten Anzahl Werte die abgespeicherten Werte, die gewichtete Anzahl Werte und/oder die Klasseneinteilung gelöscht werden kann. Damit kann ein Drift der Daten in den Klassen vermieden werden, z. B. bei zunehmender Verschmutzung des Filtersubstrats oder bei Säuberung desselben.

Bevorzugt kann nach Betätigung eines Zurücksetzelements der laufende Belastungsgrad auf Null gesetzt werden. Insbesondere ist es vorteilhaft, den laufenden Belastungsgrad nach einem Filterwechsel zurückzusetzen. Alternativ ist auch denkbar, anstelle einer Zurücksetzung des laufenden Belastungsgrads auf Null eine Erhöhung des Grenzwerts vorzusehen, so dass nach Erreichen des erhöhten Grenzwerts ein Wechseln des Filtersubstrats angezeigt wird. Der Filternutzungsgrad bzw. die Absorptionsmenge kann sich mit der Anzahl der Regenerationen des Filters ändern. Die Abnahme des Filternutzungsgrads kann linear oder exponentiell sein.

Vorteilhafterweise werden bei Betätigung des Zurücksetzelements auch die Klasseneinteilung, die gewichtete Anzahl Werte sowie die abgespeicherten Werte gelöscht. Es kann auch vorgesehen sein, dass bei Trennen einer Stromversorgung der Datenspeicher teilweise oder vollständig gelöscht wird.

Gemäß einem anderen Aspekt der Erfindung wird ein System aus Filterbox und Computersystem zur Durchführung des Verfahrens beschrieben, die mindestens eine Einlassöffnung und mindestens eine Auslassöffnung zum Durchströmen der Filterbox mit einem Fluid aufweist, wobei die Filterbox mindestens ein von dem Fluid durchströmtes Filtersubstrat und eine Messeinheit mit einem Sensor zum Erfassen eines einen Belastungsgrad des Filtersubstrats kennzeichnenden Werts aufweist, wobei der Sensor mit dem Computersystem, bevorzugt einem Mikrocontroller, kommunikativ verbunden ist, wobei die Filterbox mindestens eine mit dem Computersystem verbundene Filterwechselanzeige zum Ausgeben eines Signals zum Anzeigen eines Filterwechselzeitpunkts aufweist, wobei das Computersystem einen Datenspeicher zum Hinterlegen der gemessenen Messwerte aufweist und dazu eingerichtet ist, einen laufenden Belastungsgrad nach dem Verfahren nach einem der vorhergehenden Ansprüche zu bestimmen und gegebenenfalls ein Signal zur Anzeige des Filterwechselzeitpunkts auszugeben.

Bevorzugt kann das Filtersubstrat einen Aktivkohlefilter aufweisen. In einer bevorzugten Ausführungsform der Erfindung kann der Sensor in der Messeinheit angeordnet sein.

Das Computersystem kann mit elektronischen Bauteilen, insbesondere dem Sensor, ggf. dem Vergleichssensor, der Filterwechselanzeige und/oder dem Zurücksetzelement drahtlos und/oder über drahtgebunden kommunikativ verbunden sein.

Bei einer Ausführungsform kann das Computersystem in der Messeinheit angeordnet sein. Besonders vorteilhaft weist das Computersystem einen Mikrocontroller auf oder besteht aus einem solchen. Das Computersystem kann einen Sender und einen Empfänger zur drahtlosen Kommunikation aufweisen. Insbesondere kann das Computersystem ein WLAN-Modul oder ein Bluetooth-Modul aufweisen. Das Computersystem kann mit einem externen Gerät, z.B. einem Smartphone oder dergleichen, drahtlos kommunizieren. Es kann aber auch eine Verbindung des Computersystems mit dem externen Gerät über Datenkabel vorgesehen sein. Das Computersystem kann beispielsweise Betriebszustände oder Messdaten der Sensoren an das externe Gerät kommunizieren. Gleichermaßen können Betriebsparameter des Computersystems, aber auch Parameter des erfindungsgemäßen Verfahrens von dem externen Gerät an das Computersystem kommuniziert werden. Insbesondere können die Parameter des erfindungsgemäßen Verfahrens an den in der Filterbox eingebauten Filter angepasst werden. So kann z.B. beim Austausch eines Filters durch einen andersartigen Filter der Grenzwert, nach dessen Erreichen die Filterwechselanzeige ein Signal zum Filterwechsel ausgibt, angepasst werden.

Es ist aber auch denkbar, dass das Computersystem außerhalb der Filterbox angeordnet ist. Es kann auch vorgesehen sein, dass das Computersystem mit mehr als einer Filterbox verbunden ist, d.h., dass nicht für jede Filterbox ein separates Computersystem vorgesehen ist, insbesondere bei einer Parallel- oder Reihenschaltung mehrerer Filterbox hintereinander. Das Computersystem kann dann für jede ihm zugeordnete Filterbox das erfindungsgemäße Verfahren separat ausführen, insbesondere einen separaten laufenden Belastungsgrad bestimmen.

Die Messeinheit kann einen Vergleichssensor aufweisen, wobei der Vergleichssensor in einem nicht durchströmten Bereich angeordnet und mit dem Computersystem verbunden sein kann, wobei der Sensor und der Vergleichssensor thermische Anemometer aufweisen können. Bevorzugt können der Sensor und der Vergleichssensor im Constant-Current oder im Constant-Temperature Verfahren betrieben werden. Der Vergleichssensor kann auch in der Filterbox angeordnet sein, bevorzugt in einem nicht durchströmten Bereich.

Die Filterbox kann mindestens ein Zurücksetzelement, bevorzugt einen Lichterfassungssensor und/oder einen Tastschalter, zum Zurücksetzen des laufenden Belastungsgrads, bevorzugt während oder nach einem Wechseln des Filters, aufweisen, wobei das Zurücksetzelement mit dem Computersystem verbunden sein kann. Besonders bevorzugt kann der Lichterfassungssensor derart angeordnet sein, dass Licht erst dann auf den Lichterfassungssensor fällt, wenn der Filter aus der Filterbox entfernt worden ist. Insbesondere kann der Lichterfassungssensor derart ausgelegt sein, dass auf den Lichterfassungssensor fallendes Tageslicht den Lichterfassungssensor auslöst und damit ein Signal zum Zurücksetzen auslöst. Es kann aber auch vorgesehen sein, dass eine stärkere Lichtintensität, z.B. hervorgerufen durch eine Taschenlampe oder ein Mobiltelefon, zum Auslösen des Sensors benötigt wird. Gleichermaßen kann ein Tastschalter als Zurücksetzelement vorgesehen sein, wobei der Tastschalter auf einer Außenseite der Filterbox und/oder der Messeinheit angeordnet sein kann. Der Tastschalter kann aber auch auf einer Innenseite der Filterbox und/oder der Messeinheit angeordnet sein. Ebenso kann vorgesehen sein, dass das Computersystem ein Zurücksetzsignal z.B. von einem mobilen Gerät, beispielsweise einer App eines Smartphones, empfängt. Es kann auch vorgesehen sein, dass der Filter mit einem von dem Computersystem erzeugten elektromagnetischen Feld interagiert, so dass das Computersystem ein Entfernen des Filters und ein Einsetzen eines anderen Filters registriert. Beispielsweise kann der Filter einen RFID-Chip aufweisen.

Die Filterwechselanzeige kann einen optischen Signalgeber, beispielsweise eine LED oder ein Display, einen akustischen Signalgeber, beispielsweise einen Ultraschallwellensender oder einen Lautsprecher, und/oder einen elektromagnetischen Signalgeber, beispielsweise ein WLAN-Modul, ein Infrarot-Modul oder ein Bluetooth-Modul aufweisen. Damit kann einem Benutzer, einem Betreiber, einem Bediener oder dergleichen eine Notwendigkeit eines Filterwechsels kommuniziert werden. Insbesondere können mehr als ein Grenzwert zur Anzeige eines Filterwechsels vorgesehen sein. Damit kann die Filterwechselanzeige verschiedene, auf die unterschiedlichen Grenzwerte abgestimmte Signale ausgeben. Beispielhaft können die Signaltöne, welche den Filterwechsel anzeigen, in drei unterschiedlichen Kategorien eingeteilt werden, so dass ein erstes Signal nach 200 bewerteten Betriebsstunden (und/oder bei D_{eff} > 200) ausgegeben wird, ein zweites Signal nach 250 bewerteten Betriebsstunden (und/oder bei D_{eff} > 250) ausgegeben wird und ein drittes Signal nach 300 bewerteten Betriebsstunden (und/oder bei D_{eff} > 300) ausgegeben wird. Die jeweiligen Signale können unterschiedlich sein. Es ist aber auch denkbar, dass eines oder mehrere Signale gleich ist oder sind, d.h. dass sich eines oder mehrere Signale nicht von mindestens einem anderen Signal unterscheiden. Insbesondere ist auch denkbar, dass die Signale nicht wesensähnlich sind. Beispielsweise kann ein erstes Signal als akustisches Signal ausgegeben werden, während ein zweites Signal elektromagnetisch kommuniziert werden kann. Bevorzugt wird ein erstes Signal als akustisches Signal nach 200 bewerteten Betriebsstunden (und/oder bei D_{eff} > 200), z.B. zu Anfang eines Koch- und/oder Garprozesses ausgegeben, ein zweites Signal nach 250 bewerteten Betriebsstunden (und/oder bei D_{eff} > 250) als akustisches Signal in einem Abstand von 5 Minuten, z.B. nur während eines Koch- und/oder Garprozesses, ausgegeben und ein drittes Signal nach 300 bewerteten Betriebsstunden (und/oder bei D_{eff} > 300) als akustisches Signal in einem Abstand von 5 Sekunden, z.B. nur während eines Koch-und/oder Garprozesses, ausgegeben.

Vorteilhafterweise kann die Messeinheit an einer Außenseite der Filterbox angeordnet sein, wobei ein Teilstrom eines in die Filterbox einströmenden Fluids über einen Bypass in die Messeinheit eingeführt, durch die Messeinheit durchgeführt und in die Filterbox zurückgeführt sein kann. Vorteilhafterweise kann ein Teilstrom eines in die Filterbox einströmenden Fluids aber auch über einen Bypass in die Messeinheit eingeführt, durch die Messeinheit durchgeführt und in eine Umgebung der Filterbox herausgeführt sein. Dadurch, dass die Messeinheit an einer Außenseite der Filterbox angeordnet sein kann, lässt sich die Messeinheit komfortabel austauschen, falls beispielsweise der Sensor defekt ist.

Vorteilhafterweise kann die Messeinheit an einer Außenseite der Filterbox mittels eines Aufsatzes befestigt sein, wobei der Aufsatz an die Geometrie der Außenseite angepasst sein kann. Damit kann beispielsweise die gleiche Messeinheit für Filterboxen mit unterschiedlichen Geometrien, z.B. mit gerundeter oder ebener Oberfläche, verwendet werden. Ebenso kann über den Aufsatz die Messeinheit beispielsweise auf einem der Filterbox strömungstechnisch vorgelagerten Rohr angebracht werden.

In einer Ausführungsform kann die Außenseite eine Auftragung aufweisen, an der die Messeinheit positioniert werden kann. Durch die Vorpositionierung kann die Montage der Messeinheit, z.B. während eines Austauschs einer defekten Messeinheit, erleichtert werden. Die Auftragung kann auch an einen Aufsatz der Messeinheit angepasst sein.

Gemäß noch einem anderen Aspekt betrifft die Erfindung eine Anordnung mindestens zweier fluidisch miteinander verbundener Filterboxen der zuvor beschriebenen Art, wobei eine erste der Filterboxen mindestens eine Einlassöffnung und mindestens zwei Auslassöffnungen aufweist, wobei ein Filtersubstrat in Strömungsrichtung vor der ersten Auslassöffnung angeordnet ist, wobei eine zweite Filterbox mindestens eine Einlassöffnung und mindestens eine Auslassöffnung aufweist, wobei ein Filtersubstrat in Strömungsrichtung vor der Auslassöffnung der zweiten Filterbox angeordnet ist, wobei die zweite Auslassöffnung der ersten Filterbox mit der Einlassöffnung der zweiten Filterbox fluidisch verbunden ist, so dass ein in die Einlassöffnung der ersten Filterbox eintretender Fluidstrom zumindest teilweise durch die erste Auslassöffnung der ersten Filterbox und teilweise durch die Auslassöffnung der zweiten Filterbox ausströmen kann, wobei die Messeinheit der ersten Filterbox in Strömungsrichtung vor dem Filtersubstrat der ersten Filterbox und die Messeinheit der zweiten Filterbox in Strömungsrichtung vor dem Filter der zweiten Filterbox angeordnet ist.

Sind mehrere Filterboxen strömungstechnisch verbunden, so kann auch vorgesehen sein, dass nur eine oder zumindest nicht alle der verbundenen Filterboxen eine Messeinheit und/oder einen Sensor aufweisen. Wird die Strömung beispielsweise gleichmäßig auf die Filterboxen verteilt, so kann auch von einer gleichen Filterbelastung der Filtersubstrate der jeweiligen Filterboxen ausgegangen werden. Es kann vorgesehen sein, dass die Messeinheit einen Schalter, einen Taster oder dergleichen aufweist, über den der jeweilige Anteil der Gesamtströmung eingestellt werden kann. Damit können auf einfache Weise die Filterwechselzeitpunkte der Filtersubstrate eines Systems mehrerer verbundener Filterboxen bereits durch eine einzige Messeinheit bestimmt bzw. überwacht werden.

Im Folgenden wird die Erfindung anhand der beigefügten Zeichnungen näher erläutert. Dabei zeigt:
- Figur 1: beispielhaft den Zeitverlauf einer an einem Sensor abfallenden Spannung nach Änderung der Strömungsgeschwindigkeit;
- Figur 2: beispielhaft einen relevanten Bereich eines 10 Bit A/D-Wandlers;
- Figur 3: ein Ablaufdiagramm einer erfindungsgemäßen Ausführungsform des Verfahrens;
- Figur 4: beispielhaft einen zeitlichen Verlauf der gemessenen und/oder abgespeicherten Daten;
- Figur 5: beispielhaft ein Histogramm und eine Summenkurve zur Klasseneinteilung von in Klassen einzuteilenden Daten;
- Figur 6: beispielhaft ein Histogramm und eine Spannweiteneinteilung zur Klasseneinteilung von in Klassen einzuteilenden Daten;
- Figur 7: ein Ablaufdiagramm einer Ausführungsform des erfindungsgemäßen Verfahrens der Klasseneinteilung mittels Spannweiteneinteilung;
- Figur 8: eine erfindungsgemäße Ausführungsform einer Filterbox mit einer erfindungsgemäßen Messeinheit;
- Figur 9: eine erfindungsgemäße Ausführungsform einer Messeinheit;
- Figur 10: eine erste erfindungsgemäße Ausführungsform einer Strömungsführung durch eine erfindungsgemäße Ausführungsform einer Messeinheit;
- Figur 11: eine zweite erfindungsgemäße Ausführungsform einer Strömungsführung durch eine weitere erfindungsgemäße Ausführungsform einer Messeinheit;
- Figur 12: eine erfindungsgemäße schematische Darstellung eines Computersystems, eines Sensors, eines Vergleichssensors, eines Zurücksetzelements und einer Filterwechselanzeige;
- Figur 13: eine Außenfläche einer erfindungsgemäßen Filterbox mit einer erfindungsgemäßen Messeinheit;
- Figur 14: eine weitere Außenfläche einer erfindungsgemäßen Filterbox mit einer erfindungsgemäßen Messeinheit; und
- Figur 15: eine erfindungsgemäße Anordnung zweier Filterboxen.

Figur 1 zeigt beispielhaft die zeitliche Änderung eines kennzeichnenden Werts M, z.B. nach dem Einschalten einer Dunstabzugshaube. Der kennzeichnende Wert M kann beispielhaft der von einem thermischen Anemometer gemessenen, an einem Sensor 2 abfallenden Spannung U_{Mess} entsprechen, wobei der Sensor 2 mindestens eine Sonde aufweist. Das thermische Anemometer kann als Constant-Current Anemometer, Constant-Voltage Anemometer oder als Constant-Temperature Anemometer ausgeführt sein. Bei dem gezeigten Beispiel ergibt sich eine mit der Strömungsgeschwindigkeit ansteigende gemessene Spannung U_{Mess}.

Der kennzeichnende Wert M kann in einer Ausführungsform aus der Spannungsdifferenz ΔU = U_{Mess} - U_{vergl} der an dem Sensor 2 abfallenden Spannung U_{Mess} und der an einem Vergleichssensor 4 abfallenden Spannung U_{vergl} bestimmt werden. Eine Sonde des Vergleichssensors 4 wird dabei nicht von dem Fluid überströmt, sondern ist beispielsweise in einem geschützten rückwärtigen Bereich angeordnet. Eine Veränderung der Umgebungstemperatur wirkt gleichermaßen auf den Sensor 2 und den Vergleichssensor 4, wodurch deren Einfluss durch Bilden der Spannungsdifferenz ΔU herausgerechnet werden kann. Insbesondere kann die Spannungsdifferenz ΔU = 0 sein, wenn die Sonde des Sensors 2 nicht überströmt wird.

Zum Zeitpunkt t₀ = 0 wird eine Strömung aufgeprägt, d.h. die Sonde des Sensors 2 überströmt. Bei dem hier gezeigten Beispiel steigt die am Sensor 2 abfallende Spannung U_{Mess} bis zum Erreichen des Gleichgewichtszustands GGW an, wie in Figur 1 ersichtlich ist. Sobald ein Schwellwert der gemessenen Spannung U_{Mess} überschritten ist, wird eine Strömung durch das Computersystem erkannt. Gleichermaßen kann eine Strömung erkannt werden, wenn die Spannungsdifferenz ΔU einen Schwellwert überschreitet. Bevorzugt wird bei einem Überschreiten des Schwellwerts der Spannungsdifferenz ΔU > 0,2 V von einer Strömung ausgegangen.

Wie aus Figur 1 ersichtlich ist, kann die sich im Gleichgewichtszustand GGW einstellende, an dem Sensor abfallende Spannung U_{Mess} von dem Schwellwert der Strömungserkennung deutlich verschieden sein. Bevorzugt werden deshalb nicht sofort nach dem Erkennen einer Strömung kennzeichnende Werte M hinterlegt, sondern erst nach einer vorgegebenen Wartezeit Δt. Für das in Figur 1 abgebildete Beispiel wird eine Strömung nach 20 Sekunden erkannt; die Wartezeit Δt beträgt hier 120 Sekunden, so dass nach 140 Sekunden ein erster kennzeichnender Wert M hinterlegt wird.

Der kennzeichnende Wert M, hier z.B. entsprechend die an dem Sensor abfallende Spannung oder die Spannungsdifferenz, wird über einen A/D Wandler, z.B. einen 10 Bit A/D-Wandler, in einen digitalen Datenstrom umgewandelt und in festgelegten Zeitintervallen t_{D}, z.B. mit einer vorgegebenen Frequenz, hier 1/min, in einem Datenspeicher hinterlegt, sofern eine Strömung erkannt und die Wartezeit Δt überschritten ist. Beispielhaft zeigt Figur 2 einen relevanten Bereich eines 10 Bit A/D-Wandlers.

In Figur 3 ist eine Ausführungsform des erfindungsgemäßen Verfahrens dargestellt. Nach dem Start des Verfahrens wird zunächst der laufende Belastungsgrad D_{eff} = 0 gesetzt. Danach wird der laufende Belastungsgrad D_{eff} mit einem Grenzwert Ds > 0 verglichen; diese Bedingung ist unmittelbar nach dem Start des Verfahrens notwendigerweise erfüllt. Anschließend wird z.B. eine Temperaturmessung mit einer Frequenz Fₘ durchgeführt, wobei bevorzugt Fₘ = 1/s, d.h. bevorzugt wird jede Sekunde ein Temperaturwert gemessen. Alternativ können anstelle der Temperatur auch die an dem Sensor abfallende Spannung, sonstige eine Strömungsgeschwindigkeit charakterisierende Messgrößen oder flüchtige chemische Verbindungen (VOC) gemessen werden. Nach der Temperaturmessung kann optional überprüft werden, ob das Messsystem eingeschwungen ist. Ist das Messsystem eingeschwungen, so kann der Temperaturwert gespeichert werden, ansonsten kann ein weiterer Temperaturwert gemessen werden. Es kann aber auch vorgesehen sein, auf das Überprüfen des Einschwingens zu verzichten, d. h. jeden gemessen Temperaturwert abzuspeichern. Sollen Mittelwerte als kennzeichnender Wert M gebildet werden, so wird zunächst geprüft, ob genug Temperaturwerte für die entsprechende Mittelwertbildung gespeichert worden sind. Ist dies nicht der Fall, so werden zunächst weitere Temperaturwerte gemessen. Sind genug Temperaturwerte für die entsprechende Mittelwertbildung vorhanden, wird ein Mittelwert M gebildet und anschließend mit einem entsprechenden Schwellwert Ms verglichen. Sollen die instantanen Temperaturwerte als kennzeichnender Wert M herangezogen werden, d.h. keine Mittelwertbildung durchgeführt werden, so wird der hinterlegte instantane Temperaturwert mit einem entsprechenden Schwellwert Ms verglichen. Ist der hinterlegte kennzeichnende Wert M kleiner als der Schwellwert Ms, so wird der kennzeichnende Wert M gelöscht und eine weitere Temperaturmessung durchgeführt, andernfalls wird der kennzeichnende Wert M als Wert M_{data} hinterlegt. Damit werden für die Bestimmung des laufenden Belastungsgrads nur diejenigen Werte M_{data} berücksichtigt, die eine Mindestbelastung des Filtersubstrats nach sich ziehen. Es kann aber auch vorgesehen sein, den Schwellwert so zu wählen, dass alle kennzeichnenden Werte M als M_{data} hinterlegft werden und in die Berechnung des laufenden Belastungsgrads D_{eff} einfließen. Es kann auch vorgesehen sein, insbesondere wenn der kennzeichnende Wert M dem gemessenen Temperaturwert entspricht, direkt nach der Temperaturmessung oder nach der optionalen Prüfung auf Einschwingen den gemessenen Temperturwert mit einem Schwellwert zu vergleichen (nicht in Figur 3 gezeigt). In diesem Falle kann vorgesehen sein, den Temperaturwert nur dann abzuspeichern, wenn der Schwellwert überschritten ist und andernfalls einen weiteren Temperaturwert zu messen. Entspricht der kennzeichnende Wert M dem gemessenen Temperaturwert, so kann ein hinterlegen bzw. speichern als M_{data} bei Überschreiten des Schwellwerts Ms auch einen Verzicht auf ein nochmaliges abspeichern als M_{data} umfassen und/oder damit gemeint sein, den Wert M als M_{data} zu verlinken, zu verschieben und/oder den Verweis und/oder die Adressierung entsprechend zu ändern.

Ist der kennzeichnende Wert M größer als der Schwellwert Ms, so wird, nach speichern als M_{data} zunächst geprüft, ob für die Berechnung des laufenden Belastungsgrads D_{eff} eine ausreichende Anzahl entsprechender Werte M_{data} vorliegen. Sind genug entsprechende Werte M_{data} hinterlegt worden, wird der laufende Belastungsgrad berechnet, andernfalls werden wird eine weitere Temperaturmessung durchgeführt. Nach Berechnung des laufenden Belastungsgrads D_{eff} wird dieser mit dem Grenzwert Ds verglichen. Wird der Grenzwert Ds überschritten, so wird ein Signalton ausgegeben. Alternativ oder zusätzlich kann ein Überschreiten des Grenzwerts Ds durch z.B. eine LED angezeigt oder sonstwie signalisiert werden. Ist der Grenzwert Ds nicht überschritten, so wird eine weitere Temperaturmessung durchgeführt.

Mit einem Überschreiten des Schwellwerts Ms kann je nach gemessener Größe und/oder Messaufbau auch nur gemeint sein, dass ein hinterlegter Wert M_{data} in die Berechnung des laufenden Belastungsgrads einfließen soll. Ist z.B. die Temperatur umgekehrt proportional zu einem Widerstand des Sensors und soll jener Widerstand als kennzeichnender Wert M erfasst und als M_{data} hinterlegt werden, so kann der Wert M gelöscht werden, wenn der Schwellwert Ms überschritten ist und in die Berechnung des laufenden Belastungsgrads D_{eff} einfließen, wenn der Schwellwert Ms unterschritten ist. Es kann vorgesehen sein, die jeweiligen gespeicherten Werte zu löschen, sobald diese für das weitere Verfahren nicht mehr benötigt werden.

Figzr 3 zeigt beispielhaft einen zeitlichen Verlauf des gemessenen kennzeichnenden Werts M, die als M_{data} hinterlegt werden können. Deutlich erkennbar sind drei eingeschwungene Zustände (horizontale gestrichelte Linien), die oberhalb des mit einer strich-punktierten Linie angedeuteten Schwellwerts Ms liegen.

Zu festgelegten Auswertungszeitpunkten t_{A} werden die hinterlegten Daten M_{data} (d.h.. solche mit M_{data} > Ms in Anlehnung an Figur 3) ausgewertet. Dabei werden in einer Ausführungsform des erfindungsgemäßen Verfahrens alle hinterlegten Daten in Klassen eingeteilt. In einer anderen Ausführungsform des erfindungsgemäßen Verfahrens werden nur diejenigen hinterlegten Daten in Klassen eingeteilt, die seit dem letzten Auswertungszeitpunkt hinterlegt wurden. Nach der Klasseneinteilung wird ein laufender Belastungsgrad D_{eff} des Filters bestimmt. Bevorzugt werden die in Klassen einzuteilenden Daten nach 25 Stunden oder nach jeweiligem hinterlegen von 1500 Datenpunkten bei einer Hinterlegungsfrequenz von 1/min, ausgewertet.

Die Klasseneinteilung kann mittels einem Histogramm und einer daraus erstellten Summenkurve S erfolgen. Ein derartiges Histogramm und eine Summenkurve S sind beispielsweise in Figur 5 gezeigt, wobei die Summenkurve der kumulierten relativen Häufigkeit entspricht. Anhand der Summenkurve S erfolgt eine Einteilung in Klassen Kᵢ, mit i = 1... n, wobei n der Anzahl Klassen entspricht; für die in Figur 3 in Klassen einzuteilende Daten beispielsweise n=3, d.h. drei Klassen K₁, K₂, K₃. Die Klasseneinteilung wird dabei mittels geeigneter Grenzwerte durchgeführt. In dem hier gezeigten Beispiel sind Grenzwerte bei 20 % und bei 80 % der kumulierten relativen Häufigkeit vorgesehen. Jede Klasse weist einen Gewichtungsfaktor wᵢ auf, wobei der Index i die jeweilige Klasse referenziert. Beispielsweise beträgt der Gewichtungsfaktor der Klasse K₁ (S < 20 %) in Figur 3 w₁ = 0.4, der Gewichtungsfaktor der Klasse K₂ (20 % ≤ S ≤ 80 %) in Figur 3 w₂ = 1.0 und der Gewichtungsfaktor der Klasse K₃ (S > 80 %) w₃ = 1.6. Im Allgemeinen sind die Gewichtungsfaktoren wireelle Zahlen. Die Gewichtungsfaktoren wᵢ können dabei als Vielfaches einer Normalbelastung des Filters interpretiert werden. Es ist auch denkbar, dass einer oder mehrere der Gewichtungsfaktoren null sind. Ebenso können einige, mehrere oder alle der Gewichtungsfaktoren wᵢ den gleichen Zahlenwert aufweisen. Beispielsweise können alle Gewichtungsfaktor wᵢ den gleichen Zahlenwert aufweisen, wodurch alle Klassen Kᵢ gleich gewichtet werden, insbesondere die Strömungsgeschwindigkeit keinen Einfluss auf den Filterwechselzeitpunkt hat. Bevorzugt weisen allerdings Klassen, die eine höhere Durchströmung repräsentieren, einen höheren Gewichtungsfaktor auf als solche Klassen, die eine niedrigere Durchströmung repräsentieren. In diesem Falle kann als Grundgedanke des Verfahrens die Überlegung angesehen werden, dass ein stark durchströmter Filter aufgrund des höheren Massenstroms schneller gewechselt werden muss, als ein schwach durchströmter. Bevorzugt sind die Gewichtungsfaktoren und/oder die Grenzwerte der Klassenbestimmung zeitlich konstant, d.h. entsprechend stets einer vorgegebenen Werkseinstellung. Es kann aber auch vorgesehen sein, dass die Gewichtungsfaktoren und/oder die Grenzwerte der Klassenbestimmung durch einen Benutzer oder einen Regler verändert werden können. Es kann vorgesehen sein, dass der Mittelwert aller ${w}_{i} , \frac{1}{n} {\sum }_{i = 1}^{n} {w}_{i} = 1$. Nach Durchführung der Klasseneinteilung werden für jede Klasse Kᵢ eine gewichtete Anzahl Messwerte A_{Ki} bestimmt, A_{Ki} = wᵢ * Nᵢ, wobei Nᵢ der Anzahl der hinterlegten Werten M_{data} pro Klasse Kᵢ entspricht. Beispielsweise beträgt in Figur 3 N₃ = 5 * 17 = 85 und A_{K3} = 136. Damit kann die Filterbelastung der Klasse K₃ mit einer Durchströmungsdauer von 85 Minuten (bei einer Hinterlegungsfrequenz von 1/min) als eine äquivalenten Filterbelastung unter Normalbedingungen (hier z.B. Klasse K₂, w₂ = 1) von 136 Minuten interpretiert werden.

Figur 6 zeigt beispielhaft ein Histogramm und eine alternative Klasseneinteilung mittels Spannweiten; ein entsprechendes Verfahren ist beispielhaft in Figur 7 gezeigt. Lediglich beispielhaft wird wiederum eine Einteilung in drei Klassen K₁, K₂, K₃ beschrieben. Es kann auch vorgesehen sein, eine Einteilung in weniger oder mehr Klassen vorzunehmen. Zunächst wird die Gesamtspannweite S_{ges} des Histogramms berechnet. Dazu werden die minimalen und maximalen Werte M_{data,min} und M_{data,max} der hinterlegten Werte M_{data} (d.h. in Anlehnung an Figur 3 solche mit M_{data} > Ms) ermittelt. Anschließend wird die Gesamtspannweite zu S_{ges} = M_{data,max} - M_{data,min} berechnet. Die den Klassen Kᵢ entsprechenden Spannweiten Sᵢ können dann bestimmt werden. Beispielsweise kann die erste Klasse K₁ ein Intervall im Bereich [M_{data,min}; M_{data,min} + d₁ * S_{ges}), die zweite Klasse K₂ ein Intervall im Bereich [M_{data,min} + d₁ * S_{ges}; M_{data,max} - d₂ * S_{ges}] und die dritte Klasse ein Intervall im Bereich (M_{data,max} - d₂ * S_{ges}; M_{data,max}] aufweisen. Damit kann die Gesamtspannweite eindeutig und ohne Lücken in drei den jeweiligen Klassen entsprechenden Spannweiten S₁, S₂ und S₃ eingeteilt werden. Die Werte d₁ und d₂ können zur Definition der jeweiligen Intervalle verwendet werden und bevorzugt aus einem Bereich zwischen 0,1 und 0,4 gewählt werden. Auf gleiche Art und Weise kann die gesamte Spannweite auch in mehr oder weniger Spannweiten Sᵢ aufgeteilt werden, je nach Anzahl der Klassen Kᵢ. In diesem Falle können mehrere dᵢ vorgesehen sein, um die jeweiligen Intervalle zu definieren. Anschließend wird die Häufigkeit Nᵢ der hinterlegten Daten M_{data} in den jeweiligen Spannweiten Sᵢ bzw. in den jeweiligen korrespondierenden Klassen Kᵢ ausgewertet bzw. die Anzahl Nᵢ der in den jeweiligen Intervallen der Spannweiten Sᵢ liegenden hinterlegten Daten M_{data} gezählt.

Analog zu der Klasseneinteilung mit Summenkurve wird jeder Klasse ein Gewichtungsfaktor wᵢ zugeordnet. Die Eigenschaften der Gewichtungsfaktoren wᵢ können dabei den oben mit Bezug zu Figur 5 beschriebenen entsprechen. Nach Durchführung der Klasseneinteilung werden für jede Klasse Kᵢ eine gewichtete Anzahl Messwerte A_{Ki} bestimmt, A_{Ki} = wᵢ * Nᵢ, wobei Nᵢ der Anzahl der hinterlegten Werte pro Klasse entspricht.

Bei einer bevorzugten Ausführungsform des Verfahrens werden zum Auswertungszeitpunkt t_{A} nur die seit dem letzten Auswertungszeitpunkt hinterlegten Daten M_{data} wie oben beschrieben in Klassen eingeteilt, d.h. zur Erzeugung des Histogramms und der Summenkurve S oder der Spannweiten Sᵢverwendet. Anschließend erfolgt eine Klasseneinteilung der neu hinzugekommenen hinterlegten Daten, eine Gewichtung mit den jeweiligen Gewichtungsfaktoren und Aufsummation der neu hinzugekommenen gewichteten Anzahl Messwerte mit der laufenden effektiven Durchströmung des letzten Auswertungszeitpunkts zur Bestimmung der laufenden effektiven Durchströmung D_{eff} des Auswertungszeitpunkts t_{A}, ${D}_{eff} = {D}_{eff} + {\sum }_{i = 1}^{n} {A}_{Ki}$*.* Damit werden zu jedem Auswertungszeitpunkt nur die seit dem letzten Auswertungszeitpunkt hinterlegten Daten für die Klasseneinteilung verwendet. Insbesondere wird damit ein Drift der Daten in den Klassen, z.B. durch einen höheren Druckverlust hervorgerufen durch mögliches Verschmutzen/Verfetten des Filters, vermieden. Es kann vorgesehen sein, nach Berechnung von D_{eff} die hinterlegten Daten M_{data} sowie die gewichteten Anzahl Messwerte pro Klasse A_{Ki} zu löschen, d.h. nur die laufende effektive Durchströmung D_{eff} im Datenspeicher zu belassen.

Alternativ kann vorgesehen sein, dass zu jedem Auswertungszeitpunkt nicht nur die neu hinzugekommenen Daten gewichtet werden, sondern gleichzeitig auch die hinterlegten Daten des vorherigen Auswertungszeitpunkts. In diesem Falle werden zu jedem Auswertungszeitpunkt alle hinterlegten Daten neu in Klassen eingeteilt und gewichtet, d.h. die Klasseneinteilung wird über eine Summenkurve oder Spannweiten basierend auf allen hinterlegten Daten ermittelt. Die tatsächliche effektive Durchströmung wird dann zu jedem Zeitpunkt zu ${D}_{eff} = {\sum }_{i = 1}^{n} {A}_{Ki}$ bestimmt, wobei Nᵢ mit jedem Auswertungszeitpunkt zunimmt. Im Vergleich zu der vorherigen Methode zur Bestimmung der tatsächlichen effektiven Durchströmung ergibt sich damit eine dynamischere Berechnung der tatsächlichen effektiven Durchströmung, da auch in der Vergangenheit bereits ermittelte Filterbelastungen neu bewertet werden. Ist z.B. zu einem Auswertungszeitpunkt die Filterbox nur schwach durchströmt worden, so kann die berechnete effektive Durchströmung zunächst übergewichtet werden und von der tatsächlichen Filterbelastung deutlich abweichen. Ist der Filter dann zum nächsten Auswertungszeitpunkt in der Zwischenzeit z.B. stärker durchströmt worden, sind die vorherigen hinterlegten Messwerte im Vergleich zu den neu hinzugekommenen deutlich schwächer gewichtet.

Überschreitet die laufende effektive Durchströmung D_{eff} des Filters einen Grenzwert Ds, so wird wie oben beschrieben ein Signal ausgegeben, das die Notwendigkeit eines Filterwechsels anzeigt. Wird der Filter gewechselt, so wird die effektive Durchströmung D_{eff} = 0 gesetzt.

Alternativ ist denkbar, anstelle D_{eff} = 0 den Grenzwert D_{S} zu erhöhen. Bevorzugt sind mehr als ein Grenzwert der effektiven Durchströmung vorgesehen. So kann z.B. bei Überschreiten eines ersten Grenzwerts Dsi ein Benutzer lediglich darauf hingewiesen werden, dass bald ein Filterwechsel erfolgen sollte. Wechselt der Benutzer den Filter nicht, so kann z.B. bei Überschreiten eines zweiten Grenzwerts D_{S2} > Dsi der Benutzer nochmals, unter Umständen dringlicher, auf die Notwendigkeit eines Filterwechsels hingewiesen werden. Es sind beliebig viele Grenzwerte denkbar.

Figur 8 zeigt eine Ausführungsform einer erfindungsgemäßen Filterbox 1. Die Filterbox 1 weist eine Einlassöffnung 8 sowie eine Auslassöffnung 9 auf, so dass die Filterbox 1 von einem Fluid durchströmt werden kann. Ein Filter 10 ist in Strömungsrichtung vor der Auslassöffnung 9 angeordnet. Die Auslassöffnung 9 der Filterbox 1 kann ein Gitter aufweisen. Bei der in Figur 4 gezeigten Ausführungsform befindet sich der Filter in Strömungsrichtung unmittelbar vor dem Gitter. Damit kann der Filter 10 einfach gewechselt werden. Die Filterbox 1 kann eine oder mehrere Leitlamellen 14 aufweisen, um die Strömung durch die Filterbox 1 zu führen, insbesondere um für eine gute Umlenkung des die Filterbox 1 durchströmenden Fluids zu sorgen. Weiterhin weist die Filterbox 1 eine Messeinheit 6 auf. Bei der in Figur 8 gezeigten Ausführungsform ist die Messeinheit 6 lösbar an einer Außenseite 11 der Filterbox 1 befestigt. Es ist aber auch denkbar, dass die Messeinheit 6 nicht lösbar mit der Filterbox 1 verbunden ist, und/oder innerhalb der Filterbox 1 angeordnet ist. Die Filterbox 1 kann eine Filterwechselanzeige 7 aufweisen. Die Filterwechselanzeige 7 kann aber auch in der Messeinheit 6 oder an einer Außenseite der Messeinheit 6 angeordnet sein.

Figur 9 zeigt eine Messeinheit 6 einer erfindungsgemäßen Filterbox 1. Die Messeinheit 6 kann einen Einlass 15 und einen Auslass 16 aufweisen, so dass ein Teilstrom des in die Filterbox 1 einströmenden Fluids die Messeinheit 6 durchströmen kann. Die Messeinheit 6 weist einen Sensor 2 zur Messung der Strömungsgeschwindigkeit des Fluids auf. Weiterhin weist die Messeinheit 6 eine Filterwechselanzeige 7 auf, der bei der in Figur 5 gezeigten Ausführungsform einer LED 7 entspricht. Zudem weist die Messeinheit 6 ein Zurücksetzelement 5 auf, hier einen Lichterfassungssensor. Wird der Filter 10 gewechselt, so fällt Licht auf die Lichterfassungssensor 5 bzw. wird das Zurücksetzelement 5 ausgelöst. Ein mit der Messeinheit 6 verbundener Mikrocontroller 3 setzt daraufhin die laufende effektive Durchströmung D_{eff} der Filterbox zurück.

Figur 10 und Figur 11 zeigen schematisch die Durchströmung verschiedener erfindungsgemäßen Ausführungsformen einer Messeinheit 6. Ein Teilstrom des in die Filterbox 1 einströmenden Fluid wird über einen Bypass in die Messeinheit 6 eingeleitet und überströmt einen in der Messeinheit 6 angeordneten Sensor 2 bzw. dessen Sonde. Ein Vergleichssensor 4 ist in einem nicht überströmten Bereich angeordnet. Der Teilstrom wird anschließend entweder wie in Figur 6 gezeigt in die Filterbox 1 zurückgeführt, oder wie in Figur 7 gezeigt in die Umgebung der Filterbox 1 herausgeführt.

Wie in Figur 12 dargestellt ist der Sensor 2 in einer erfindungsgemäßen Ausführungsform mit einem Computersystem 3 verbunden. Das Computersystem 3 kann weiterhin mit einem oder mehreren Vergleichssensoren 4 sowie mit einer oder mehreren Filterwechselanzeigen 7 und/oder einem oder mehreren Zurücksetzelementen 5 verbunden sein. Das Computersystem 3 kann einen Datenspeicher aufweisen. Das Computersystem 3 empfängt Messdaten des Sensors 2 und gegebenenfalls des Vergleichssensors 4. Die empfangenen Messdaten können von dem Computersystem 3 weiterverarbeitet und/oder als Rohdaten oder in weiterverarbeiteter Form in dem Datenspeicher abgespeichert werden. Das Computersystem 3 kann Befehle von dem Zurücksetzelement 5 oder von nicht in Figur 12 gezeigten weiteren Betätigungselementen, mobilen Geräten oder Regler- und/oder Steuerelementen empfangen und verarbeiten. Das Computersystem 3 kann Befehle an die Filterwechselanzeige 7 und/oder andere nicht in Figur 12 gezeigten Empfänger, wie z.B. ein Display, ein Mobilgerät oder sonstige Regler-und/oder Steuerelemente ausgeben.

Figur 13 zeigt eine Außenseite 11 einer erfindungsgemäßen Filterbox 1, wobei die Außenseite 11 mindestens eine Auftragung 13 zur Befestigung einer Messeinheit 6 aufweisen kann. Damit kann die Messeinheit 6 bequem vorpositioniert werden. Insbesondere kann sichergestellt werden, dass Ein- und ggf. vorhandene Austrittslöcher 17; 18 der Filterbox 1 mit dem Einlass 15 und ggf. dem Auslass 16 der Messeinheit 6 fluchten.

Figur 14 zeigt eine Ausführungsform eines Aufsatzes 12 einer Messeinheit 6, beispielsweise zur Montage der Messeinheit 6 an einem Zuflussrohr einer Filterbox 1, sowie eine an einem Rohr befestigte Messeinheit 6. Es kann auch vorgesehen sein, dass der Aufsatz 12 derart ausgestaltet ist, dass er an einer Auftragung 13 befestigbar ist. In einer weiteren Ausführungsform kann der Aufsatz 12 eine Auftragung 13 zur Vorpositionierung der Messeinheit 6 aufweisen.

Figur 15 zeigt eine Ausführungsform einer erfindungsgemäßen Anordnung zweier Filterboxen 1,1; 1.2. Der in eine erste Filterbox 1.1 eintretende, zu filternde Fluidstrom durchströmt zu einem Teil einen Filter 10 der ersten Filterbox 1.1, und zu dem verbleibenden Teil einen Filter 10 der zweiten Filterbox 1.2. Die Filterboxen 1.1; 1.2 können Leitbleche 14 aufweisen, mit denen der jeweilige, den jeweiligen Filter 10 durchströmende Teilstrom vorgegeben und/oder eingestellt werden kann. Es ist denkbar, dass die jeweiligen Leitbleche 14 beweglich sind bzw. durch einen Aktor bewegt werden können. Bevorzugt kann der Akteur von einem Regler gesteuert werden. Es ist aber auch möglich, dass die Leitbleche 14 unbeweglich sind und/oder nach Einbau des Filters 10 nicht mehr bewegt werden können und/oder nur bei ausgebautem Filter 10 bewegt werden können. Die jeweiligen Messeinheiten 6 der jeweiligen Filterboxen 1 sind dabei derart angeordnet, dass die Strömungsgeschwindigkeiten der jeweiligen Teilströme gemessen werden können. Damit kann für jeden Filter 10 separat ein Filterwechselzeitpunkt bestimmt werden. Es sind auch Anordnungen mit mehr als zwei hintereinandergeschalteten Filterboxen 1 möglich. Ebenso kann der in die erste Filterbox 1 eintretende Fluidstrom in mehr als zwei Teilströme aufgeteilt werden. Auch in diesem Fall kann für jeden Filter 10 jeder Filterbox 1 ein separater Filterwechselzeitpunkt bestimmt werden.

### Bezugszeichenliste

| | | | |
|---|---|---|---|
| 1 | Filterbox | U_{Vergl} | Spannung |
| 2 | Sensor | ΔU | Spannungsdifferenz |
| 3 | Mikrocontroller / Computersystem | GGW | Gleichgewichtszustand |
| 4 | Vergleichssensor | Δt | Wartezeit |
| 5 | Zurücksetzelement / Lichterfassungssensor | t_{D} | Zeitintervall |
| 6 | Messeinheit | t_{A} | Auswertezeitpunkt |
| 7 | Filterwechselanzeige / LED | M_{data} | hinterlegte Daten |
| 8 | Einlassöffnung | D_{eff} | Durchströmung |
| 9 | Auslassöffnung | S | Summenkurve |
| 10 | Filter / Filtersubstrat | Kᵢ | Klassen |
| 11 | Außenseite | K₁₋₃ | Klasseneinteilung |
| 12 | Aufsatz | wᵢ | Gewichtsfaktor |
| 13 | Auftragung | A_{Ki} | Messwerte |
| 14 | Leitlamellen / Leitblech | D_{S} | Grenzwert |
| 15 | Einlass | D_{S1} | Grenzwert |
| 16 | Auslass | D_{S2} | Grenzwert |
| 17 | Austrittsloch | F | Frequenz |
| 18 | Austrittsloch | M_{S} | Schwellwert |
| 1.1 | Filterbox | ΔU | Spannungsdifferenz |
| 1.2 | Filterbox | M | Mittelwert |
| M | Messwert | | |
| U_{Mess} | Spannung | | |

## Patentansprüche

1. Verfahren zur Bestimmung eines Filterwechselzeitpunkts eines Filtersubstrats (10) eines Dunstabzugssystems, wobei das Filtersubstrat (10) von einem zu filternden Fluid durchströmt wird, mit den folgenden Schritten:
a. Erfassen eines einen Belastungsgrad des Filtersubstrats kennzeichnenden Werts (M) und Hinterlegen des kennzeichnenden Werts (M) in einem Datenspeicher abgespeicherter Werte (M_{data}) in festgelegten Zeitintervallen (t_{D}), falls ein Schwellwert (Ms) überschritten ist;
b. Durchführen einer Klasseneinteilung der abgespeicherten Werte (M_{data}) nach Häufigkeit der abgespeicherten Werte und zu festgelegten Auswertungszeitpunkten (t_{A}) in mindestens zwei Klassen (K₁, K₂) und Bestimmen einer Anzahl (N₁, N₂) abgespeicherter Werte (M_{data}) jeder Klasse (K₁, K₂), wobei entweder
i. die Klassen (K₁, K₂) mit einer Summenkurve (S) der Häufigkeit der abgespeicherten Werte (M_{data}) eingeteilt werden, wobei die Summenkurve der kumulierten relativen Häufigkeit entspricht, so dass die Summenkurve einen Minimalwert von S = 0 bzw. 0 % und einen Maximalwert von S = 1 bzw. 100 % aufweist, wobei die Einteilung der Klassen (K1, K2) durch die Klassen trennende Grenzwerte durchgeführt wird, wobei Intervallenden zweier benachbarter Klassen aus einer Umkehrung der Summenkurve mit in die Umkehrung eingesetztem Grenzwert bestimmt wird, und die Summenkurve aus den abgespeicherten Werten (M_{data}) erstellt wird, oder
ii. die Klassen (K₁, K₂) durch Bestimmung den Klassen entsprechender Spannweiten (Sᵢ) eingeteilt werden, wobei die Spannweiten (Sᵢ) mittels eines maximalen und minimalen Werts der abgespeicherten Werte (M_{data}) ermittelt werden, wobei die Klasseneinteilung der abgespeicherten kennzeichnenden Werte (M_{data}) folgende Schritte aufweist:
1. Ermitteln des maximalen und des minimalen Werts der abgelegten Werte (M_{data});
2. Berechnen einer Gesamtspannweite durch Subtraktion des minimalen Werts von dem maximalen Wert;
3. Unterteilen der Gesamtspannweite in die jeweiligen Klassen (K₁, K₂), wobei die Gesamtspannweite lückenlos in Spannweiten Sᵢ der jeweiligen Klassen eingeteilt ist.
c. Bestimmen einer gewichteten Anzahl Werte (A_{K1}, A_{K2}) durch Gewichtung der Anzahl (N₁, N₂) der abgespeicherten Werte (M_{data}) pro Klasse (K₁, K₂) mit klassenspezifischen Gewichtungsfaktoren (w₁, w₂), wobei die Gewichtungsfaktoren einem Verhältnis einer Belastung und einer Normalbelastung (wₙₒᵣₘₐₗ = 1) des Filtersubstrats entsprechen, wobei Klassen, in die eine höhere Filterbelastung repräsentierende abgespeicherte Werte eingeteilt sind, höhere Gewichtungsfaktoren als Klassen, in die eine niedrigere Filterbelastung repräsentierende abgespeicherte Werte eingeteilt sind, aufweisen;
d. Bestimmen eines laufenden Belastungsgrads (D_{eff}) des Filtersubstrats mittels der gewichteten Anzahl Werte (A_{K1}, A_{K2}) durch Aufsummation der gewichteten Anzahl Werte;
e. Überprüfen, ob der laufende Belastungsgrad (D_{eff}) einen Grenzwert (Ds) überschreitet; und
f. Ausgeben eines Signals zur Anzeige des Filterwechselzeitpunkts, falls der laufende Belastungsgrad (D_{eff}) den Grenzwert (Ds) überschreitet.

2. Verfahren nach Anspruch 1, bei dem die bei dem Erfassen des Werts der den Belastungsgrad des Filtersubstrats kennzeichnenden Werte (M) entweder
a. gemessene, die Strömungsgeschwindigkeit einer das Filtersubtrat durchströmenden Fluids kennzeichnende Messwerte, vorzugsweise Temperaturwerte, Widerstandswerte und/oder Spannungswerte, oder gemessene flüchtige organische Verbindungen, oder
b. zeitlichen Mittelwerten der gemessenener, die Strömungsgeschwindigkeit eines das Filtersubtrat durchströmenden Fluids kennzeichnenden Messwerte, vorzugsweise Temperaturwerte oder Spannungswerte, oder zeitlichen Mittelwerten gemessener flüchtiger organischer Verbindungen
entsprechen oder aufweisen.

3. Verfahren nach Anspruch 2, bei dem bei der Klasseneinteilung die abgespeicherten kennzeichnenden Werte in drei Klassen (K₁, K₂, K₃) eingeteilt werden, wobei das Unterteilen der Gesamtspannweite die folgenden Schritte aufweist:
a. Unterteilen der Gesamtspannweite in eine der ersten Klasse (K1) entsprechenden erste Spannweite, wobei die erste Spannweite ein Intervall [minimaler Wert; minimaler Wert + d₁ * Gesamtspannweite) aufweist, wobei vorzugsweise d₁ einen Wert im Bereich 0,1 bis 0,4 aufweist und/oder der Gewichtungsfaktor (w₁) der ersten Klasse (K₁) vorzugsweise einen Wert im Bereich 0,2 - 0,6 aufweist;
b. Unterteilen der Gesamtspannweite in eine der zweiten Klasse (K2) entsprechenden zweiten Spannweite, wobei die zweite Spannweite ein Intervall [minimaler Wert + d₂ * Gesamtspannweite; maximaler Wert - d₃ * Gesamtspannweite] aufweist, wobei vorzugsweise d₂ und d₃ jeweils einen Wert im Bereich 0,1 bis 0,4 aufweisen und/oder der der Gewichtungsfaktor (w₂) der zweiten Klasse (K₂) vorzugsweise einen Wert im Bereich 0,8 - 1,2 aufweist;
c. Unterteilen der Gesamtspannweite in eine der dritten Klasse (K3) entsprechenden dritten Spannweite, wobei die dritte Spannweite ein Intervall (maximaler Wert - d₄ * Gesamtspannweite; maximaler Wert] aufweist, wobei vorzugsweise d₄ einen Wert im Bereich 0,1 bis 0,4 aufweist und/oder der Gewichtungsfaktor (w₃) der dritten Klasse (K₃) vorzugsweise einen Wert im Bereich 1,3 - 1,7 aufweist.

4. Verfahren nach einem der vorhergehenden Ansprüche 1 bis 3, bei dem die die Strömungsgeschwindigkeit eines das Filtersubstrat durchströmenden Fluids kennzeichnenden Messwerte (M) durch ein thermisches Anemometer gemessen werden, wobei das thermische Anemometer vorzugsweise im Constant-Current Verfahren oder im Constant-Temperature Verfahren betrieben wird.

5. Verfahren nach einem der vorhergehenden Ansprüche, bei dem das Messen eines einen Belastungsgrad des Filtersubstrats kennzeichnenden Werts (M) folgende Schritte aufweist:
a. Messen einer an einem Sensor (2) abfallenden Spannung (U_{Mess}) und Messen einer an einem Vergleichssensor (4) abfallenden Spannung (U_{Vergl}); und
b. Bestimmen des kennzeichnenden Werts (M) unter Bilden einer Differenz der gemessenen Spannungen (U_{Mess}, U_{Vergl}).

6. Verfahren nach einem der vorhergehenden Ansprüche, bei dem nach Überschreiten des Schwellwerts (Ms) erst nach Ablauf einer Wartezeit (Δt) der den Belastungsgrad des Filtersubstrats kennzeichnende Wert (M) hinterlegt wird, wobei die Wartezeit (Δt) bevorzugt mindestens 100 Sekunden, besonders bevorzugt mindestens 120 Sekunden beträgt.

7. Verfahren nach einem der vorhergehenden Ansprüche, bei dem zu jedem festgelegten Auswertungszeitpunkt (t_{A}) eine neue Klasseneinteilung der seit einem vorherigen Auswertungszeitpunkt (t_{A}) abgespeicherten Werte (M_{data}) durchgeführt wird, wobei nach einer Summation der laufende Belastungsgrad (D_{eff}) und der gewichteten Anzahl Werte (A_{K1}, A_{K2}) die abgespeicherten Werte (M_{data}) und die Klasseneinteilung gelöscht werden.

8. Verfahren nach einem der vorhergehenden Ansprüche, bei dem der einen Belastungsgrad des Filtersubstrats kennzeichnenden Wert (M) mit einer Frequenz (F) von 1/min erfasst und in einem Datenspeicher abgespeicherter Werte (M_{data}) hinterlegt wird, falls der Schwellwert (Ms) überschritten ist.

9. System, bestehend aus Filterbox (1) und Computersystem (3) zur Durchführung des Verfahrens nach einem der vorhergehenden Ansprüche, wobei die Filterbox (1) mindestens eine Einlassöffnung (8) und mindestens eine Auslassöffnung (9) zum Durchströmen der Filterbox (1) mit einem Fluid aufweist, wobei die Filterbox (1) mindestens ein von dem Fluid durchströmtes Filtersubstrat (10) und eine Messeinheit (6) mit einem Sensor (2) zum Erfassen eines einen Belastungsgrad des Filtersubstrats (10) kennzeichnenden Werts (M) aufweist, wobei der Sensor (2) mit dem Computersystem (3), bevorzugt einem Mikrocontroller (3), kommunikativ verbunden ist, wobei die Filterbox (1) mindestens eine mit dem Computersystem (3) verbundene Filterwechselanzeige (7) zum Ausgeben eines Signals zum Anzeigen eines Filterwechselzeitpunkts aufweist, wobei das Computersystem (3) einen Datenspeicher zum Hinterlegen der gemessenen Messwerte (M) aufweist und dazu eingerichtet ist, eine laufenden Belastungsgrad (D_{eff}) nach dem Verfahren nach einem der vorhergehenden Ansprüche zu bestimmen und gegebenenfalls ein Signal zur Anzeige des Filterwechselzeitpunkts auszugeben.

10. Filterbox (1) des Systems nach Anspruch 9, bei der die Messeinheit (6) einen Vergleichssensor (4) aufweist, der in einem nicht durchströmten Bereich angeordnet und mit dem Computersystem (3) kommunikativ verbunden ist, wobei der Sensor (2) und der Vergleichssensor (4) thermische Anemometer aufweisen, wobei an dem Sensor (2) und an dem Vergleichssensor (4) jeweils eine Spannung (U_{Mess}, U_{Vergl}) abfällt.

11. Filterbox (1) des Systems nach einem der Ansprüche 9 oder 10, bei der die Filterwechselanzeige (7) einen optischen Signalgeber, beispielsweise eine LED oder ein Display, einen akustischen Signalgeber, beispielsweise einen Ultraschallwellensender oder einen Lautsprecher, und/oder einen elektromagnetischen Signalgeber, beispielsweise ein WLAN-Modul, ein Infrarot-Modul oder ein Bluetooth-Modul aufweist.

12. Filterbox (1) des Systems nach einem der vorhergehenden Ansprüche 9 bis 11, bei der die Messeinheit (6) an einer Außenseite (11) der Filterbox (1) angeordnet ist, wobei ein Teilstrom eines in die Filterbox (1) einströmenden Fluids über einen Bypass in die Messeinheit (6) eingeführt, durch die Messeinheit (6) durchgeführt und in die Filterbox (1) zurück- oder in die Umgebung der Filterbox (1) herausgeführt ist.

13. Filterbox (1) des Systems nach einem der Ansprüche vorhergehenden Ansprüche 9 bis 12, bei der die Messeinheit (6) an einer Außenseite (11) der Filterbox (1) mittels eines Aufsatzgehäuses (12) befestigt ist, das an die Geometrie der Außenseite (11) angepasst ist.

14. Filterbox (1) des Systems nach Anspruch 13, bei der die Außenseite (11) eine Auftragung (13) aufweist, an der die Messeinheit (6) positioniert werden kann.

15. Anordnung mindestens zweier miteinander verbundener Filterboxen (1) nach einem der Ansprüche 9 bis 14, wobei eine erste Filterbox (1.1) mindestens eine Einlassöffnung (8) und mindestens zwei Auslassöffnungen (9) aufweist, wobei ein Filtersubstrat (10) in Strömungsrichtung vor der ersten Auslassöffnung (9) angeordnet ist, wobei eine zweite Filterbox (1.2) mindestens eine Einlassöffnung (8) und mindestens eine Auslassöffnung (9) aufweist, wobei ein Filtersubstrat (10) in Strömungsrichtung vor der Auslassöffnung (9) der zweiten Filterbox (1.2) angeordnet ist, wobei die zweite Auslassöffnung (9) der ersten Filterbox (1.1) mit der Einlassöffnung (8) der zweiten Filterbox (1.2) fluidisch verbunden ist, so dass ein in die Einlassöffnung (8) der ersten Filterbox (1.1) eintretender Fluidstrom zumindest teilweise durch die erste Auslassöffnung (9) der ersten Filterbox (1.1) und teilweise durch die Auslassöffnung (9) der zweiten Filterbox (1.2) ausströmen kann, wobei die Messeinheit (6) der ersten Filterbox (1.1) in Strömungsrichtung vor dem Filtersubstrat (10) der ersten Filterbox (1.1) und die Messeinheit (6) der zweiten Filterbox (1.2) in Strömungsrichtung vor dem Filtersubstrat (10) der zweiten Filterbox (1.2) angeordnet ist.

## Claims

1. A method for determining a filter change time of a filter substrate (10) of a vapour extraction system, wherein a fluid to be filtered flows through the filter substrate (10), comprising the following steps:
a. detecting a value (M) characterizing a degree of loading of the filter substrate and storing the characterizing value (M) in a data memory of stored values (M_{data}) at defined time intervals (t_{D}) if a threshold value (M_{S}) is exceeded;
b. performing a class division of the stored values (M_{data}) according to frequency of the stored values and at defined evaluation times (t_{A}) into at least two classes (K₁, K₂) and determining a number (N₁, N₂) of stored values (M_{data}) of each class (K₁, K₂), wherein either
i. the classes (K₁, K₂) are divided with a sum curve (S) of the frequency of the stored values (M_{data}), wherein the sum curve corresponds to the cumulative relative frequency, so that the sum curve has a minimum value of S = 0 or 0% and a maximum value of S = 1 or 100%, wherein the division of the classes (K₁, K₂) is performed by limit values separating the classes, wherein interval ends of two adjacent classes are determined from a reversal of the sum curve with a limit value inserted into the reversal, and the sum curve is created from the stored values (M_{data}), or
ii. the classes (K₁, K₂) are divided by determining spans (Si) corresponding to the classes, wherein the spans (Si) are determined by means of a maximum and minimum value of the stored values (M_{data}), wherein the class division of the stored characteristic values (M_{data}) comprises the following steps:
1. determining the maximum and the minimum value of the stored values (M_{data});
2. calculating a total span by subtracting the minimum value from the maximum value;
3. dividing the total span into the respective classes (K₁, K₂), wherein the total span is divided without gaps into spans Si of the respective classes;
c. determining a weighted number of values (A_{K1}, A_{K2}) by weighting the number (N₁, N₂) of stored values (M_{data}) per class (K₁, K₂) with class-specific weighting factors (w1, w2), wherein the weighting factors correspond to a ratio of a loading and a normal loading (wₙₒᵣₘₐₗ = 1) of the filter substrate, wherein classes into which stored values representing a higher filter loading are divided have higher weighting factors than classes into which stored values representing a lower filter loading are divided;
d. determining a running degree of loading (D_{eff}) of the filter substrate by means of the weighted number of values (A_{K1}, A_{K2}) by summing the weighted number of values;
e. checking whether the running degree of loading (D_{eff}) exceeds a limit value (DS); and
f. outputting a signal for indicating the filter change time if the running degree of loading (D_{eff}) exceeds the limit value (DS).

2. The method according to claim 1, wherein the values (M) characterizing the degree of loading of the filter substrate are either
a. measured values characterizing the flow velocity of a fluid flowing through the filter substrate, preferably temperature values, resistance values and/or voltage values, or measured volatile organic compounds, or
b. time averages of the measured values characterizing the flow velocity of a fluid flowing through the filter substrate, preferably temperature values or voltage values, or time averages of measured volatile organic compounds,
correspond to or comprise.

3. The method according to claim 2, wherein in the class division the stored characteristic values are divided into three classes (K₁, K₂, K₃), wherein the dividing of the total span comprises the following steps:
a. dividing the total span into a first span corresponding to the first class (K₁), wherein the first span has an interval [minimum value; minimum value + d1 * total span], wherein preferably d1 has a value in the range of 0.1 to 0.4 and/or the weighting factor (w1) of the first class (K₁) preferably has a value in the range of 0.2 - 0.6;
b. dividing the total span into a second span corresponding to the second class (K2), wherein the second span has an interval [minimum value + d2 * total span; maximum value - d3 * total span], wherein preferably d2 and d3 each have a value in the range of 0.1 to 0.4 and/or the weighting factor (w2) of the second class (K2) preferably has a value in the range of 0.8 - 1.2;
c. dividing the total span into a third span corresponding to the third class (K3), wherein the third span has an interval [maximum value - d4 * total span; maximum value], wherein preferably d4 has a value in the range of 0.1 to 0.4 and/or the weighting factor (w3) of the third class (K3) preferably has a value in the range of 1.3 - 1.7.

4. The method according to any one of the preceding claims 1 to 3, wherein the measured values (M) characterizing the flow velocity of a fluid flowing through the filter substrate are measured by a thermal anemometer, wherein the thermal anemometer is preferably operated in the constant-current method or in the constant-temperature method.

5. The method according to any one of the preceding claims, wherein the measuring of a value (M) characterizing a degree of loading of the filter substrate comprises the following steps:
a. measuring a voltage (UMess) dropping at a sensor (2) and measuring a voltage (UVergl) dropping at a comparison sensor (4); and
b. determining the characterizing value (M) by forming a difference of the measured voltages (UMess, UVergl).

6. The method according to any one of the preceding claims, wherein, after the threshold value (MS) is exceeded, the value (M) characterizing the degree of loading of the filter substrate is stored only after a waiting time (Δt) has elapsed, wherein the waiting time (Δt) is preferably at least 100 seconds, particularly preferably at least 120 seconds.

7. The method according to any one of the preceding claims, wherein, at each defined evaluation time (t_{A}), a new class division of the values (M_{data}) stored since a previous evaluation time (ta) is performed, wherein, after a summation of the running degree of loading (D_{eff}) and the weighted number of values (A_{K1}, A_{K2}), the stored values (M_{data}) and the class division are deleted.

8. The method according to any one of the preceding claims, wherein the value (M) characterizing a degree of loading of the filter substrate is detected at a frequency (F) of 1/min and stored in a data memory of stored values (M_{data}) if the threshold value (M_{S}) is exceeded.

9. A system consisting of a filter box (1) and a computer system (3) for carrying out the method according to any one of the preceding claims, wherein the filter box (1) has at least one inlet opening (8) and at least one outlet opening (9) for a fluid to flow through the filter box (1), wherein the filter box (1) has at least one filter substrate (10) through which the fluid flows and a measuring unit (6) having a sensor (2) for detecting a value (M) characterizing a degree of loading of the filter substrate (10), wherein the sensor (2) is communicatively connected to a computer system (3), preferably a microcontroller (3), wherein the filter box (1) has at least one filter change display (7) connected to the computer system (3) for outputting a signal for indicating a filter change time, wherein the computer system (3) has a data memory for storing the measured measured values (M) and is configured to determine a running degree of loading (D_{eff}) according to the method according to any one of the preceding claims and, if appropriate, to output a signal for indicating the filter change time.

10. The filter box (1) of the system according to claim 9, wherein the measuring unit (6) has a comparison sensor (4) which is arranged in a region not flowed through and is communicatively connected to the computer system (3), wherein the sensor (2) and the comparison sensor (4) have thermal anemometers, wherein a voltage (U_{Mess}, U_{Vergl}) drops at the sensor (2) and at the comparison sensor (4).

11. The filter box (1) of the system according to one of claims 9 or 10, wherein the filter change display (7) has an optical signal transmitter, for example an LED or a display, an acoustic signal transmitter, for example an ultrasonic wave transmitter or a loudspeaker, and/or an electromagnetic signal transmitter, for example a WLAN module, an infrared module or a Bluetooth module.

12. The filter box (1) of the system according to any one of the preceding claims 9 to 11, wherein the measuring unit (6) is arranged on an outer side (11) of the filter box (1), wherein a partial flow of a fluid flowing into the filter box (1) is introduced into the measuring unit (6) via a bypass, passed through the measuring unit (6) and guided back into the filter box (1) or into the surroundings of the filter box (1).

13. The filter box (1) of the system according to any one of the preceding claims 9 to 12, wherein the measuring unit (6) is fastened to an outer side (11) of the filter box (1) by means of an attachment housing (12) which is adapted to the geometry of the outer side (11).

14. The filter box (1) of the system according to claim 13, wherein the outer side (11) comprises an attachment (13) on which the measuring unit (6) can be positioned.

15. The arrangement of at least two interconnected filter boxes (1) according to any one of claims 9 to 14, wherein a first filter box (1.1) has at least one inlet opening (8) and at least two outlet openings (9), wherein a filter substrate (10) is arranged upstream of the first outlet opening (9) in the flow direction, wherein a second filter box (1.2) has at least one inlet opening (8) and at least one outlet opening (9), wherein a filter substrate (10) is arranged upstream of the outlet opening (9) of the second filter box (1.2) in the flow direction, wherein the second outlet opening (9) of the first filter box (1.1) is fluidically connected to the inlet opening (8) of the second filter box (1.2), so that a fluid flow entering the inlet opening (8) of the first filter box (1.1) can flow out at least partially through the first outlet opening (9) of the first filter box (1.1) and partially through the outlet opening (9) of the second filter box (1.2), wherein the measuring unit (6) of the first filter box (1.1) is arranged upstream of the filter substrate (10) of the first filter box (1.1) in the flow direction and the measuring unit (6) of the second filter box (1.2) is arranged upstream of the filter substrate (10) of the second filter box (1.2) in the flow direction.

## Revendications

1. Procédé pour la détermination d'un moment de changement de filtre d'un substrat de filtre (10) d'un système d'extraction de vapeur, dans lequel le substrat de filtre (10) est traversé par un fluide à filtrer, avec les étapes suivantes:
a. mesure d'une valeur (M) caractérisant un degré de sollicitation du substrat de filtre et enregistrement de la valeur caractéristique (M) dans une mémoire de données de valeurs stockées (M_{data}), à des intervalles de temps (t_{D}) déterminés, si une valeur seuil (Mₛ) est dépassée;
b. réalisation d'une classification des valeurs stockées (M_{data}) selon la fréquence des valeurs stockées et à des moments d'analyse (1A) déterminés, dans au moins deux classes (K₁, K₂) et détermination d'un nombre (N₁, N₂) de valeurs stockées (M_{data}) de chaque classe (K₁, K₂), dans lequel soit
i. les classes (K₁, K₂) sont réparties avec une courbe cumulative (S) de la fréquence des valeurs stockées (M_{data}), dans lequel la courbe cumulative correspond à la fréquence relative cumulée, de sorte que la courbe cumulative présente une valeur minimale S = o ou o % et une valeur maximale S = 1 ou 100 %, dans lequel la répartition des classes (K₁, K₂) est effectuée à l'aide des valeurs limites séparant les classes, dans lequel les fins d'intervalles de deux classes adjacentes sont déterminées à partir d'une inversion de la courbe cumulative avec la valeur limite intégrée dans l'inversion, et la courbe cumulative est créée à partir des valeurs stockées (M_{data}) soit
ii. les classes (K₁, K₂) sont réparties en déterminant les étendues (Sᵢ) correspondant aux classes, dans lequel les étendues (Sᵢ) sont déterminées au moyen d'une valeur maximale et d'une valeur minimale des valeurs stockées (M_{data}) et des valeurs caractéristiques (M_{data}) stockées comprend les étapes suivantes:
1. détermination des valeurs maximale et minimale des valeurs stockées (M_{data});
2. calcul d'une étendue totale par soustraction de la valeur minimale de la valeur maximale;
3. division de l'étendue totale en classes (K₁, K₂) respectives, dans lequel l'étendue totale est classée intégralement en étendues Sᵢ des classes respectives.
c. Détermination d'un nombre pondéré de valeurs (A_{K1}, A_{K2}) par pondération du nombre (N₁, N₂) de valeurs stockées (M_{data}) par classe (K₁, K₂) avec des facteurs de pondération spécifiques aux classes (w1, w2), dans lequel les facteurs de pondération correspondent à un rapport entre une sollicitation et une sollicitation normale (wₙₒᵣₘₐₗ = 1) du substrat du filtre, dans lequel les classes dans lesquelles des valeurs stockées représentant une sollicitation de filtre plus élevée sont classées comprennent des facteurs de pondération plus élevées que les classes dans lesquelles des valeurs stockées représentant une sollicitation du filtre plus faible sont classées;
d. détermination d'un degré de sollicitation courant (D_{eff}) du substrat de siltre au moyen du nombre pondéré de valeurs (A_{K1}, A_{K2}) par addition du nombre pondéré de valeurs;
e. vérification si le degré de sollicitation effectif (D_{eff}) dépasse une valeur limite (D_{S}) et
f. émission d'un signal permettant d'indiquer le moment de changement de filtre si le degré de sollicitation effectif (D_{eff}) dépasse la valeur limite (D_{S}).

2. Procédé selon la revendication 1, dans lequel les valeurs (M) caractérisant le degré de sollicitation du substrat de filtre lors de la mesure de la valeur correspondent ou comprennent soit
a. des valeurs mesurées caractérisant la vitesse d'écoulement d'un fluide traversant le substrat de filtre, de préférence des valeurs de température, des valeurs de résistance et/ou des valeurs de tension ou des composés organiques volatils mesurés soit
b. des valeurs moyennes temporelles des valeurs de mesure caractérisant la vitesse d'écoulement d'un fluide traversant le substrat de filtre, de préférence des valeurs de température ou des valeurs de tension, ou des valeurs moyennes temporelles de composés organiques volatils.

3. Procédé selon la revendication 2, dans lequel, lors de la classification, les valeurs caractéristiques stockées sont réparties en trois classes (K₁, K₂, K₃), dans lequel la division de l'étendue totale comprend les étapes suivantes:
a. division de l'étendue totale en une première étendue correspondant à la première classe (K₁), dans lequel la première étendue comprend un intervalle [valeur minimale ; valeur minimale + d₁ * étendue totale), dans lequel, de préférence, d₁ comprend une valeur dans un intervalle de 0,1 à 0,4 et/ou le facteur de pondération (w₁) de la première classe (K₁) comprend de préférence une valeur dans un intervalle de 0,2 - 0,6;
b. division de l'étendue totale en une deuxième étendue correspondant à la deuxième classe (K₂), dans lequel la deuxième étendue comprend un intervalle [valeur minimale + d₂ * étendue totale; valeur maximale - d₃ * étendue totale], dans lequel, de préférence, d₂ et d₃ comprennent chacun une valeur dans un intervalle de 0,1 à 0,4 et/ou le facteur de pondération (w₂) de la deuxième classe (K₂) comprend de préférence une valeur dans un intervalle de 0,8 - 1,2;
c. division de l'étendue totale en une troisième étendue correspondant à la troisième classe (K₃), dans lequel la troisième étendue comprend un intervalle (valeur maximale - d₄ * étendue totale; valeur maximale], dans lequel, de préférence, d₄ comprend une valeur dans un intervalle de 0,1 à 0,4 et/ou le facteur de pondération (w₃) de la troisième classe (K₃) comprend de préférence une valeur dans un intervalle de 1,3 - 1,7.

4. Procédé selon l'une des revendications précédentes 1 à 3, dans lequel les valeurs (M) caractérisant la vitesse d'écoulement d'un fluide traversant le substrat de filtre sont mesurées à l'aide d'un anémomètre thermique, dans lequel l'anémomètre thermique fonctionne de préférence à l'aide d'un procédé Constant-Current ou à l'aide d'un procédé Constant-Temperature.

5. Procédé selon l'une des revendications précédentes, dans lequel la mesure d'une valeur (M) caractérisant un degré de sollicitation du substrat de filtre comprend les étapes suivantes:
a. mesure d'une tension (Uₘₑₛₛ) existant au niveau d'un capteur (2) et mesure d'une tension (U_{vergl}) existant au niveau d'un capteur de comparaison (4); et
b. détermination de la valeur caractéristique (M) en formant une différence entre les tensions (Uₘₑₛₛ, U_{Vergl}) mesurées.

6. Procédé selon l'une des revendications précédentes, dans lequel, après le dépassement de la valeur seuil (Mₛ), seulement après l'écoulement d'un temps d'attente (Δt), la valeur (M) caractérisant le degré de sollicitation du substrat de filtre est enregistrée, dans lequel le temps d'attente (Δt) est de préférence d'au moins 100 secondes, plus particulièrement de préférence d'au moins 120 secondes.

7. Procédé selon l'une des revendications précédentes, dans lequel, à chaque moment d'analyse (t_{A}) déterminé, une nouvelle classification des valeurs (M_{data}) stockées depuis un moment d'analyse (t_{A}) précédent est effectuée, dans lequel, après une addition, le degré de sollicitation courant (D_{eff}) et du nombre pondéré de valeurs (A_{K1}, A_{K2}), les valeurs stockées (M_{data}) et la classification sont effacées.

8. Procédé selon l'une des revendications précédentes, dans lequel la valeur (M) caractérisant un degré de sollicitation du substrat de filtre est mesurée avec une fréquence (F) de 1/min et est enregistrée dans une mémoire de données de valeurs stockées (M_{data}), si la valeur seuil (Mₛ) est dépassée.

9. Système constitué d'un bloc de filtration (1) et d'un système informatique (3) pour l'exécution du procédé selon l'une des revendications précédentes, dans lequel le bloc de filtration (1) comprend au moins une ouverture d'entrée (8) et au moins une ouverture de sortie (9) pour la traversée du bloc de filtration (1) avec un fluide, dans lequel le bloc de filtration (1) comprend au moins un substrat de filtre (10), traversé par le fluide, et une unité de mesure (6) avec un capteur (2) pour la mesure d'une valeur (M) caractérisant un degré de sollicitation du substrat de filtre (10), dans lequel le capteur (2) est relié de manière communicante avec le système informatique (3), de préférence un microcontrôleur (3), dans lequel le bloc de filtration (1) comprend au moins un affichage de changement de filtre (7) relié au système informatique (3), pour l'émission d'un signal indiquant le moment de changement de filtre, dans lequel le système informatique (3) comprend une mémoire de données pour l'enregistrement des valeurs de mesure (M) mesurées et est conçu pour déterminer un degré de sollicitation courant (D_{eff}) selon le procédé selon l'une des revendications précédentes et, le cas échéant pour émettre un signal indiquant le moment de changement de filtre.

10. Bloc de filtration (1) du système selon la revendication 9, dans lequel l'unité de mesure (6) comprend un capteur de comparaison (4) qui est disposé dans une zone non traversée et qui est reliée de manière communicante avec le système informatique (3), dans lequel le capteur (2) et le capteur de comparaison (4) comprennent des anémomètres thermiques, dans lequel, au niveau du capteur (2) et au niveau du capteur de comparaison (4) existe respectivement une tension (Uₘₑₛₛ, U_{vergl}).

11. Bloc de filtration (1) du système selon l'une des revendications 9 ou 10, dans lequel l'affichage de changement de filtre (7) comprend un générateur de signaux optiques, par exemple une LED ou un écran, un générateur de signaux acoustiques, par exemple un émetteur d'ultrasons ou un haut-parleur, et/ou un générateur de signaux électromagnétiques, par exemple un module WLAN, un module infrarouge ou un module Bluetooth.

12. Bloc de filtration (1) du système selon l'une des revendications 9 à 11, dans lequel l'unité de mesure (6) est disposée sur une face externe (11) du bloc de filtration (1), dans lequel un flux partiel d'un fluide entrant dans le bloc de filtration (1) est introduit par l'intermédiaire d'une dérivation dans l'unité de mesure (6), est guidé à travers l'unité de mesure (6) et est réintroduit dans le bloc de filtration (1) ou est évacué vers l'environnement du bloc de filtration (1)^{.}

13. Bloc de filtration (1) du système selon l'une des revendications 9 à 12, dans lequel l'unité de mesure (6) est fixée à une face externe (11) du bloc de filtration (1) au moyen d'un boîtier rapporté (12) adapté à la géométrie de la face externe (11).

14. Bloc de filtration (1) du système selon la revendication 13, dans lequel la face externe (11) comprend un support (13) sur lequel l'unité de mesure (6) peut être positionnée.

15. Disposition d'au moins deux blocs de filtration (1) reliés entre eux selon l'une des revendications 9 à 14, dans lequel un premier bloc de filtration (1.1) comprend au moins une ouverture d'entrée (8) et au moins deux ouvertures de sortie (9), dans lequel un substrat de filtre (10) est disposé, dans le sens d'écoulement, avant la première ouverture de sortie (9), dans lequel un deuxième bloc de filtration (1.2) comprend au moins une ouverture d'entrée (8) et au moins une ouverture de sortie (9), dans lequel un substrat de filtre (10) est disposé, dans le sens d'écoulement, avant l'ouverture de sortie (9) du deuxième bloc de filtration (1.2), dans lequel la deuxième ouverture de sortie (9) du premier bloc de filtration (1.1) est reliée de manière fluidique avec l'ouverture d'entrée (8) du deuxième bloc de filtration (1.2), de sorte qu'un flux de fluide entrant par l'ouverture d'entrée (8) du premier bloc de filtration (1.1) peut sortir au moins partiellement par la première ouverture de sortie (9) du premier bloc de filtration (1.1) et partiellement par l'ouverture de sortie (9) du deuxième bloc de filtration (1.2), dans lequel l'unité de mesure (6) du premier bloc de filtration (1.1) est disposée, dans le sens d'écoulement, avant le substrat de filtre (10) du premier bloc de filtration (1.1) et l'unité de mesure (6) du deuxième bloc de filtration (1.2) est disposée, dans le sens d'écoulement, avant le substrat de filtre (10) du deuxième bloc de filtration (1.2).
